# EUROPÄISCHE PATENTSCHRIFT

(11) **EP 3 115 508 B1**
(45) Veröffentlichungstag und Bekanntmachung des Hinweises auf die Patenterteilung: **18.04.2018**
(21) Anmeldenummer: 16177789.1
(22) Anmeldetag: 04.07.2016
(51) Int. Cl.: E01C 23/088, B65G 21/08

(54) **FRÄSMASCHINE ZUM BEARBEITEN VON BODENOBERFLÄCHEN, ÜBERGABEEINRICHTUNG, SOWIE VERFAHREN ZUR ÜBERGABE VON ABGEFRÄSTEM MATERIAL**
MILLING MACHINE FOR WORKING SOIL, TRANSFER DEVICE, AND METHOD FOR TRANSFERRING MILLED MATERIAL
FRAISEUSE DESTINÉE À USINER DES SURFACES DE SOL, DISPOSITIF DE TRANSFERT ET PROCÉDÉ DE TRANSFERT DE MATÉRIAU FRAISÉ

(30) Priorität: 09.07.2015 DE 102015212902
(43) Veröffentlichungstag der Anmeldung: 11.01.2017
(73) Patentinhaber: Wirtgen GmbH, 53578 Windhagen (DE)
(72) Erfinder: Verhaelen, Philip, 51103 Köln (DE); Barimani, Cyrus, 53639 Königswinter (DE); Hähn, Günter, 53639 Königswinter (DE)
(74) Vertreter: dompatent von Kreisler Selting Werner - Partnerschaft von Patent- und Rechtsanwälten mbB

(56) Entgegenhaltungen:
- EP-A1- 2 350 390
- DE-A1-102012 019 016
- US-A1- 2007 122 236
- US-A1- 2011 272 511

## Beschreibung

Die Erfindung betrifft eine Fräsmaschine nach dem Oberbegriff des Anspruchs 1, eine Übergabeeinrichtung, sowie ein Verfahren zur Übergabe von abgefrästem Material nach dem Oberbegriff des Anspruchs 12 bzw. 13. Derartige Fräsmaschinen sind als selbstfahrende Fräsmaschinen beispielsweise aus der EP 1 936 034 A oder als Surface Miner beispielsweise aus der EP 2 236 745 A bekannt.

Bei diesen Fräsmaschinen ist vorgesehen, dass eine in dem Maschinenrahmen angeordnete erste Fördereinrichtung das abgefräste Material von der Fräseinrichtung, insbesondere einer Fräswalze übernimmt und auf eine gegenüber dem Maschinenrahmen um eine Neigungsachse und um eine quer zur Neigungsachse verlaufende Schwenkachse seitlich verschwenkbaren zweite Fördereinrichtung übertragen wird. Das abgefräste Material wird am oberen Ende der ersten Fördereinrichtung an einer Übergabestelle abgeworfen und beispielsweise von einem Aufnahmetrichter am unteren Ende der zweiten Fördereinrichtung aufgenommen. Im Zwischenbereich zwischen dem oberen Ende der ersten Fördereinrichtung und dem unteren Ende der zweiten Fördereinrichtung können Abschirmmatten z.B. aus Gummi vorgesehen sein, die dafür sorgen, dass das abgefräste Material an der Übergabestelle nicht seitlich austritt.

Grundsätzlich bekannt sind Anordnungen, bei denen am unteren Ende der zweiten Fördereinrichtung eine Aufnahmeeinrichtung vorgesehen ist, in die das abgefräste Material mit Hilfe von einer Übergabeeinrichtung in den Trichter eingeleitet wird, wobei zwischen der Übergabeeinrichtung und der Aufnahmeeinrichtung flexible Abdichtungen vorgesehen sein können (EP 2 350 390 A).

Problematisch ist dabei die zuverlässige Abdichtung der Übergabestelle aufgrund der Relativbewegung zwischen den beiden Fördereinrichtungen, die abgesehen von Undichtigkeiten zu einem schnellen Verschleiß der Abdichteinrichtungen führen.

Es ist bereits vorgeschlagen worden (DE 10 2012 019 016 A), eine Materialübergabevorrichtung vorzusehen, bei der Abdichtungselemente in Form von zwei Kugelhauben für eine Abdichtung nach oben vorgesehen sind, die aufeinander gleiten können.

Auch eine derartige Anordnung kann einem hohen Verschleiß unterliegen, wenn sich zwischen den Kugelhauben Staub und Fräsgut festsetzt und zu deren Blockade führen.

Der Erfindung liegt daher die Aufgabe zugrunde, eine Fräsmaschine, bzw. eine Übergabeeinrichtung und ein Verfahren zur Übergabe von abgefrästem Material zu schaffen, die eine hohe Betriebssicherheit ermöglichen, das Austreten von abgefrästem Material und Staub verhindern, und einen geringen Verschleiß der zusammenwirkenden Komponenten zur Folge haben.

Zur Lösung dieser Aufgabe dienen die Merkmale der Ansprüche 1, 12 bzw. 13. Die Erfindung sieht in vorteilhafter Weise vor dass, bei einer Fräsmaschine zum Bearbeiten von Bodenoberflächen, mit
- einer an einem Maschinenrahmen quer zur Fahrtrichtung gelagerten Fräseinrichtung,
- mindestens einer an dem Maschinenrahmen angeordneten ersten Fördereinrichtung, die das abgefräste Material von der Fräseinrichtung übernimmt,
- mindestens einer zweiten, gegenüber dem Maschinenrahmen und/oder der ersten Fördereinrichtung um eine horizontale Schwenkachse in einem vorgegebenen Neigungswinkelbereich und um eine vertikal verlaufende Schwenkachse seitlich verschwenkbaren Fördereinrichtung, wobei
- die erste Fördereinrichtung das abgefräste Material auf die zweite Fördereinrichtung überträgt, und
- ein Übergabeelement mit einer zu der vertikalen Schwenkachse im Wesentlichen koaxialen, nach unten offenen ersten Übergabeöffnung an der ersten Fördereinrichtung und einem Aufnahmeelement mit einer nach oben offenen Aufnahmeöffnung an der zweiten Fördereinrichtung vorgesehen ist,
- an dem Aufnahmeelement ein die Aufnahmeöffnung zumindest überwiegend abdeckendes Deckelelement angeordnet ist, das eine Durchgangsöffnung aufweist, die die Übergabeöffnung mit der Aufnahmeöffnung verbindet, wobei kann das Aufnahmeelement relativ zu dem Deckelelement um die horizontale Schwenkachse schwenkbar ist.

Dabei bildet das Übergabeelement ein Element zur Aufnahme des Materials vom ersten Band, die Übergabeöffnung eine Öffnung an der das Material das Übergabeelement verlässt, die Aufnahmeöffnung eine Öffnung, an der das Material am Aufnahmeelement aufgenommen wird, das Aufnahmeelement ein Element zur Aufnahme des Materials am zweiten Band, und das Deckelelement eine an der Aufnahmeöffnung angeordnete Abdeckung.

Dadurch, dass das Deckelelement mit der Durchgangsöffnung die Aufnahmeöffnung mit der Übergabeöffnung verbindet, ist sichergestellt, dass das abgefräste Material inklusiv Staub nicht nach außen tritt, indem ein geschlossener oder ein überwiegend geschlossener Kanal gebildet ist. Gleichzeitig wird verhindert, dass dieses Material zwischen das Deckelelement und das Übergabeelement bzw. das Aufnahmeelement gelangen kann. Dadurch ist ein Verschleiß der Elemente der Übergabeeinrichtung auf ein Mindestmaß reduziert, so dass die Betriebssicherheit erhöht und der Verschleiß minimiert ist. Dabei hat das Übergabeelement vorzugsweise bezogen auf beide Schwenkachsen keinen Bewegungsfreiheitsgrad, das Deckelelement einen Freiheitsgrad um die vertikale Schwenkachse und das Aufnahmeelement einen Freiheitsgrad um die horizontale und die vertikale Schwenkachse. Die Übergabeöffnung und die Durchgangsöffnung sind relativ zu dem Maschinenrahmen bzw. zu der ersten Transporteinrichtung ortsfest, während die Aufnahmeöffnung sich über eine Änderung des Neigungswinkels der zweiten Fördereinrichtung verlagern kann.

In jeder Neigungsstellung der zweiten Fördereinrichtung ist der Teil der Aufnahmeöffnung, der nicht mit der Durchgangsöffnung übereinstimmt, zumindest teilweise durch das Deckelelement abgedeckt.

Gleichzeitig ist eine zuverlässige Abdichtung zwischen den Elementen erzielbar, ohne ein Verschwenken oder ein Neigen der zweiten Fördereinrichtung zu behindern.

Grundsätzlich kann das Deckenelement auch ganz oder teilweise aus flexiblem Material hergestellt sein.

Vorzugsweise ist vorgesehen, dass das Deckelelement auf der dem Aufnahmeelement zugewandten Seite kreisbogenförmig, im Wesentlichen um die horizontale Schwenkachse gekrümmt ist und parallel zu einer in der Umgebung der Aufnahmeöffnung angeordneten, dieser Krümmung angepassten Fläche oder Stützstruktur des Aufnahmeelementes verläuft oder an dieser anliegt.

Demzufolge ist die Umgebung der Aufnahmeöffnung des Aufnahmeelementes mit einer kreisbogenförmig um die horizontale Schwenkachse gekrümmten Fläche oder Stützstruktur versehen, auf der das Deckelelement aufliegen kann, oder mit einem vorbestimmten Abstand gleiten kann. Es versteht sich dabei, dass das Deckelelement in der Umgebung der Durchgangsöffnung ebenfalls mindestens eine gekrümmte Fläche aufweist, wobei die Krümmung der jeweils zusammenwirkenden Flächen oder Stützstrukturen aneinander angepasst ist. Es versteht sich ferner, dass die mindestens eine gekrümmte Fläche des Deckelelementes außen und/oder innen parallel zu der gekrümmten Fläche des Aufnahmeelementes verlaufen oder anliegen kann.

Bei einer bevorzugten Weiterbildung ist vorgesehen, dass das Deckelelement relativ zu dem Übergabeelement um die vertikale Schwenkachse gemeinsam mit dem Aufnahmeelement schwenkbar ist.

Es versteht sich, dass zwischen dem Deckelelement und dem Übergabeelement bzw. zwischen dem Aufnahmeelement und dem Deckelelement Dichtungseinrichtungen vorgesehen sein können.

Vorzugsweise ist vorgesehen, dass das Deckelelement ein zu der Übergabeöffnung und/oder zur Aufnahmeöffnung koaxiales, nach oben und/oder nach unten abstehendes Verbindungselement aufweist.

Ein derartiges Verbindungselement kann beispielsweise ein Rohrstutzen sein. Ein nach oben abstehender Rohrstutzen kann einen an diesen Rohrstutzen angepassten, die Übergabeöffnung umschließenden Rohrstutzen des Übergabeelementes umschließen, wobei ggf. zusätzlich ein nach unten abstehender Rohrstutzen des Deckelelementes in die Aufnahmeöffnung des Aufnahmeelementes eingreifen kann.

Das Aufnahmeelement kann relativ zu dem Übergabeelement um die horizontale und die vertikale Schwenkachse schwenkbar sein. Dabei können sich besonders bevorzugt die horizontale und die vertikale Schwenkachse kreuzen.

Vorzugsweise ist vorgesehen, dass an der ersten Fördereinrichtung oder an dem Maschinenrahmen eine um die vertikale Schwenkachse schwenkbare Tragstruktur befestigt ist, die die zweite Fördereinrichtung trägt und die mindestens eine Lagerung für die horizontale Schwenkachse aufweist.

Dabei kann die Tragstruktur portalähnlich vorzugsweise das untere Ende der zweiten Fördereinrichtung aufnehmen und eine Lagerung für die horizontale Schwenkachse aufweisen, so dass die zweite Fördereinrichtung relativ zu der Tragstruktur um die horizontale Schwenkachse neigbar ist.

Vorzugsweise ist vorgesehen, dass das Deckelelement an der Tragstruktur befestigt ist. Auf diese Weise ist das Deckelelement relativ zu der Tragstruktur ortsfest, so dass die zweite Fördereinrichtung mit dem Aufnahmeelement relativ zu dem Deckelelement um die horizontale Schwenkachse verschwenkbar ist.

Desweiteren ist vorzugsweise vorgesehen, dass das Übergabeelement ortsfest an dem Abwurfende der ersten Fördereinrichtung oder ortsfest an dem Maschinenrahmen befestigt ist, und dass das Aufnahmeelement ortsfest an der zweiten Fördereinrichtung befestigt ist.

Bei einer bevorzugten Ausführungsform ist vorgesehen, dass das Aufnahmeelement die Form eines an den Enden geschlossenen, sich konzentrisch zur horizontalen Schwenkachse erstreckenden Rohrsegmentes mit kreisbogenartigem Querschnitt aufweist. Unter kreisbogenartig ist auch eine polygonale Querschnittsstruktur zu verstehen.

Besonders bevorzugt weist das Aufnahmeelement eine geschlossene Rückwand auf, die relativ zur vertikalen Schwenkachse nach hinten geneigt ist. Die Rückwand bewirkt, dass das abgefräste Material ohne Rückstand auf das Transportband der zweiten Fördereinrichtung geleitet wird.

Das Aufnahmeelement kann in Förderrichtung des gefrästen Materials an einer Abdeckhaube der zweiten Fördereinrichtung angeschlossen sein, so dass das Aufnahmeelement mit der Abdeckhaube einen geschlossenen Kanal bildet.

Bei einem weiteren Ausführungsbeispiel kann vorgesehen sein, dass das Aufnahmeelement relativ zu einem feststehenden Deckelelement um die horizontale Schwenkachse und die vertikale Schwenkachse schwenkbar ist, wobei die horizontale Schwenkachse vorzugsweise die vertikale Schwenkachse kreuzt. Sich kreuzende Schwenkachsen ermöglichen eine sphärische Gestaltung des Deckelelementes und des Aufnahmeelementes. Bei ausreichender Toleranz zwischen den Elementen können die orthogonal zueinander verlaufenden Achsen auch einen Versatz aufweisen.

Bei einem solchen Ausführungsbeispiel kann vorgesehen sein, dass das Deckelelement auf der dem Aufnahmeelement zugewandten Seite kugelförmig um den Kreuzungspunkt zwischen den Schwenkachsen gekrümmt ist und an einer in der Umgebung der Aufnahmeöffnung angeordneten, dieser Krümmung angepassten Fläche des Aufnahmeelementes anliegt, wobei das Aufnahmeelement im Wesentlichen die Form eines Kugelsegmentes aufweist.

Das Deckelelement kann zumindest in dem Kontaktbereich mit dem Aufnahmeelement und/oder der zweiten Fördereinrichtung ein flexibles Dichtelement aufweisen. Beispielsweise kann das flexible Dichtelement den Übergangsbereich von dem Deckelelement zu der Abdeckhaube einer geschlossenen zweiten Fördereinrichtung überbrücken, und zwar derart, dass eine Abdichtung zwischen dem Aufnahmeelement und der Abdeckhaube in jeder Schwenkstellung der zweiten Fördereinrichtung erfolgt.

Die Aufnahmeöffnung verläuft bei allen Ausführungsbeispielen verzugsweise länglich und parallel zur Längsrichtung der zweiten Fördereinrichtung. Die Aufnahmeöffnung weist eine Breite auf, die im Wesentlichen an die Abmessungen der Durchgangsöffnung des Deckelelementes oder eines eventuellen Verbindungselementes des Deckelelementes oder des Übergabeelementes angepasst ist. Die Bogenlänge der im Längsschnitt kreisförmig oder sphärisch gekrümmten Aufnahmeöffnung ist an den vorgegebenen Neigungswinkelbereich angepasst. Die Erfindung betrifft ferner eine Übergabeeinrichtung für eine Fräsmaschine, die zwischen einer ersten und zweiten Fördereinrichtung nachgerüstet werden kann.

Nach dem erfindungsgemäßen Verfahren ist vorgesehen, dass die Übergabeöffnung mit der Aufnahmeöffnung durch eine Durchgangsöffnung eines Deckelelementes verbunden wird, durch das die Aufnahmeöffnung zumindest überwiegend in jeder Schwenkstellung der zweiten Fördereinrichtung abgedeckt wird.

Die Übergabeeinrichtung wird vorzugsweise unter Unterdruck gesetzt.

An dem Übergabeelement und/oder an dem Aufnahmeelement kann eine Absaug- und/oder Sprüheinrichtung anschließbar sein.

Im Folgenden werden unter Bezugnahme auf die Zeichnungen Ausführungsbeispiele der Erfindung näher erläutert.

Es zeigen:
- Fig. 1: eine Straßenfräsmaschine als Beispiel einer Fräsmaschine,
- Fig. 2: einen Schnitt durch einen Übergangsbereich zwischen den Transporteinrichtungen,
- Fig. 3: eine perspektivische Ansicht in Richtung auf die zweite Transporteinrichtung,
- Fig. 4: einen Schnitt durch die zweite Fördereinrichtung eines zweiten Ausführungsbeispiels mit einer sphärischen Gestaltung des Deckelelementes und des Aufnahmeelementes, und
- Fig. 5: eine Draufsicht auf das Ausführungsbeispiel der Fig. 4.

Fig. 1 zeigt eine Fräsmaschine 1 am Beispiel einer Frontlader-Straßenfräsmaschine. Die Straßenfräsmaschine weist einen Maschinenrahmen 2 auf, der von einem beispielsweise aus Kettenlaufwerken oder Rädern bestehenden Fahrwerk 4 getragen wird, das über mindestens zwei Höhenverstelleinrichtungen in Form von Hubsäulen 7 mit dem Maschinenrahmen 2 verbunden ist. Bei dem Ausführungsbeispiel der Fig. 1 sind vier Hubsäulen 7 vorgesehen, mit denen der Maschinenrahmen 2 in eine vorgebbare Ebene gebracht werden kann, die vorzugsweise parallel zur Straßenoberfläche 6 verläuft, auf denen zumindest die vorderen Kettenlaufwerke des Fahrwerks 4 stehen.

Die in Fig. 1 gezeigte Straßenfräsmaschine weist eine quer zur Fahrtrichtung 5 gelagerte Fräseinrichtung 8, insbesondere eine Fräswalze in Längsrichtung der Fräsmaschine 1 gesehen zwischen den Kettenlaufwerken des Fahrwerks 4 auf.

Die Fräseinrichtung 8 kann über die den Maschinenrahmen 2 tragenden Hubsäulen 7 oder relativ zu dem Maschinenrahmen 2 höhenverstellbar sein.

Bei dem Ausführungsbeispiel der Fig. 1 wird das von der Fräseinrichtung 8 abgefräste Material 3 über eine erste, vorzugsweise ortsfest im Maschinenrahmen 2 gelagerte Fördereinrichtung 10, die das abgefräste Material 3 auf eine zweite schwenkbare Fördereinrichtung 16 überträgt, auf die Ladefläche 15 des Transportfahrzeugs 11 abgeladen. Die zweite Fördereinrichtung 16 kann aus einer Mittelposition heraus nach links oder nach rechts über Kolben-Zylindereinheiten 22 verschwenkt werden, um das abgefräste Material 3 auch bei Kurvenfahrt bzw. bei spurversetztem Fahren des Transportfahrzeugs 11 auf die Ladefläche 15 abladen zu können oder auch, um die Fräsmaschine 1 beim Umsetzen an einen anderen Ort besser manövrieren zu können. Des Weiteren kann die Bedienungsperson der Fräsmaschine 1 den Neigungswinkel der Fördereinrichtung 16 mit Hilfe einer zwischen Maschinenrahmen 2 und zweiter Fördereinrichtung 16 angeordneten Kolben-Zylindereinheit 20 einstellen.

Es versteht sich, dass die Angaben horizontal oder vertikal voraussetzen, dass der Maschinenrahmen 2 parallel zu einer horizontalen Straßenoberfläche 6 ausgerichtet ist.

Der Neigungswinkel wird um eine horizontale Schwenkachse 12 und der Schwenkwinkel um eine vertikale Schwenkachse 14 eingestellt. Die horizontale und die vertikale Schwenkachse 12, 14 können orthogonal aufeinanderstehen oder vorzugsweise einen horizontalen Abstand voneinander aufweisen. Der Abstand liegt vorzugsweise im Bereich zwischen 2 und 10 cm.

Die zweite Fördereinrichtung 16 kann beispielsweise um ± 60° in Relation zu der ersten Fördereinrichtung 10 seitlich verschwenkt werden und desweiteren von einer unteren Ausgangsposition mit flacher Neigung von beispielsweise ca. 4° bis 5° um beispielweise ca. 25° bis 30° in der Neigung nach oben verstellt werden.

Diese grundsätzlichen Zusammenhänge gelten auch für ein Ausführungsbeispiel einer Fräsmaschine 1 in Form eines Surface-Miners.

Fig. 2 zeigt den Übergabebereich von der ersten Fördereinrichtung 10 auf die zweite Fördereinrichtung 16 im Querschnitt unter einem steilen Neigungswinkel.

Zwischen den Fördereinrichtungen 10 und 16 ist eine Übergabeeinrichtung mit einem Übergabeelement 30 und einem Aufnahmeelement 28 angeordnet, zwischen denen ein Deckelelement 24 vorgesehen ist. Das Deckelelement 24 weist eine Durchgangsöffnung 40 auf, die eine Übergabeöffnung 36 des Übergabeelementes 30 mit einer Aufnahmeöffnung 38 des Aufnahmeelementes 28 verbindet.

Das Übergabeelement 30, das Deckelelemente 24 und das Aufnahmeelement 28 bilden drei relativ zueinander bewegliche Baugruppen. Die Übergabeeinrichtung weist einen Materialzuführbereich auf, der durch das Übergabeelement 30 gebildet ist, ein Abdichtelement, das von dem Deckelelement 24 gebildet ist und einen Materialabführbereich, der durch das Aufnahmeelement 28 gebildet ist. Ein grundsätzlicher Gedanke dabei ist, dass das Deckelelement 24 und das Aufnahmeelement 28 eine räumliche Durchdringung bilden und durch die gemeinsame Schnittfläche hindurch das abgefräste Material 3 vom Materialzuführbereich zum Materialabführbereich transportieren. Dabei ist das Deckelelement 24 relativ zu dem Maschinenrahmen 2 bzw. zum Übergabeelement 30 um die Schwenkachse 14 bzw. das Aufnahmeelement 28 relativ zu dem Maschinenrahmen 2 bzw. dem Deckelelement 24 jeweils um die Schwenkachse 12 schwenkbar.

Auf diese Weise kann das abgefräste Material von der ersten Fördereinrichtung 10 auf die zweite Fördereinrichtung 16 übertragen werden, ohne dass abgefrästes Material 3 oder Staub nach außen austreten kann, und zwar in jeder Schwenkstellung und Neigungsstellung der zweiten Fördereinrichtung 16.

Die zweite Fördereinrichtung 16 wird von einer portalähnlichen Tragstruktur 18 getragen, die in Fig. 2 geschnitten dargestellt ist.

Ebenso sind das Übergabeelement 30, das Deckelelement 24 und das Aufnahmeelement 28 in Fig. 2 im Schnitt dargestellt, so dass der Materialfluss des gefrästen Materials 3 im Übergabebereich aus Fig. 2 ersichtlich ist.

Die Tragstruktur 18 ist mit Hilfe einer Lagerung 26 vorzugsweise am Maschinenrahmen 2 angelenkt und kann gemeinsam mit der zweiten Fördereinrichtung 16 um die vertikale Schwenkachse 14 verschwenkt werden.

An dieser Tragstruktur 18 ist am oberen Ende mindestens eine Kolben-Zylindereinheit 20 angelenkt, mit deren Hilfe der gewünschte Neigungswinkel der zweiten Fördereinrichtung 16 um die horizontale Schwenkachse 12 einstellbar ist. Die horizontale Schwenkachse 12 ist in der Tragstruktur 18 an derem unteren Ende in beidseitig der zweiten Fördereinrichtung 16 angeordneten Tragarmen 19 gelagert.

Der Verstellwinkel der zweiten Fördereinrichtung 16 zur Seite hin wird mit Hilfe der in Fig. 1 ersichtlichen Kolben-Zylindereinheiten 22 durchgeführt, die vorzugsweise zwischen dem Maschinenrahmen 2 und der zweiten Fördereinrichtung 16 oder der Tragsstruktur 18 wirken und beidseitig der Fördereinrichtung 16 angeordnet sind.

Das Übergabeelement 30 weist einen Einlaufstutzen 32 auf, der an das vordere Ende der ersten Fördereinrichtung 10 derart angepasst ist, dass es das abgefräste Material 3 von einem Transportband 21 der ersten Fördereinrichtung 10 vollständig übernehmen kann. An der Abwurfstelle des Transportbandes 21 können hierzu beispielsweise an der Unterseite nicht dargestellte Leitbleche vorgesehen sein, die an die in Fig. 2 ersichtliche Wurfparabel für das abgefräste Material 3 angepasst sind. An dem der Abwurfstelle gegenüberliegenden Ende des Übergabeelementes 30 kann innerhalb des Übergabeelementes 30 auch ein Prallblech oder ein Prallgitter 34 angeordnet sein, mit deren Hilfe abgefrästes Material 3 nach unten abgelenkt werden kann.

Der Einlaufstutzen 32 mündet in den parallel zur vertikalen Schwenkachse 14 ausgerichteten rohrförmigen, vorzugsweise im Querschnitt kreisförmigen Teil 35 des Übergabeelementes 30, wobei sich der Einlaufstutzen 32 in Richtung auf den rohrförmigen Teil 35 in der Draufsicht konisch auf die Breite des rohrförmigen Teils 35 verjüngen kann. Der rohrförmige Teil 35 weist zumindest im Bereich der Übergabeöffnung 36 oder im Bereich des Eingriffs in oder um das Deckelelement 24 bevorzugt einen kreiszylindrischen, zur vertikalen Schwenkachse 14 konzentrischen Querschnitt auf, um die Drehbarkeit des Deckelelementes 24 relativ zu dem Übergabeelement 30 zu ermöglichen.

Am unteren Ende des Teils 35 des Übergabeelementes 30 befindet sich die Übergabeöffnung 36, die vorzugsweise koaxial zur vertikalen Schwenkachse 14 verläuft und vorzugsweise einen kreisförmigen Querschnitt aufweist. Diese Übergabeöffnung 36 mündet in eine Durchgangsöffnung 40 des Deckelelementes 24, die wiederum mit der Aufnahmeöffnung 38 des Aufnahmeelementes 28 zusammenwirkt. Die Aufnahmeöffnung 38 erstreckt sich parallel zur Längserstreckung der zweiten Fördereinrichtung 16 und kann sich im Wesentlichen über die gesamte Breite der zweiten Fördereinrichtung 16 erstrecken.

Vorzugsweise ist vorgesehen, dass die Übergabeöffnung 36 in dem Teil 35 derart angeordnet ist, dass sie in die Durchgangsöffnung 40 des Deckelelementes 24 eingreift und ggf. darüber hinaus auch in die Aufnahmeöffnung 38 des Aufnahmeelementes 28 eingreift. Das Deckelelement 24 kann einen den Teil 35 umschließenden Rohrstutzen 25 aufweisen, der gegenüber dem feststehenden Teil 35 um die vertikale Schwenkachse 14 schwenkbar ist.

Während das Übergabeelement 30 ortsfest an der ersten Fördereinrichtung 10 oder an dem Maschinenrahmen 2 befestigt ist, kann das Deckelelement 24 mit der Tragstruktur 18 und der zweiten Fördereinrichtung 16 gemeinsam seitlich verschwenkt werden.

Das Deckelelement 24 ist beispielsweise ortsfest an der Tragstruktur 18 befestigt und wird daher nicht bei einer Neigungsverstellung für die zweite Fördereinrichtung 16 um die horizontale Schwenkachse 12 verschwenkt.

Auf diese Weise wird erreicht, dass die sich in Längsrichtung der zweiten Fördereinrichtung 16 erstreckende Aufnahmeöffnung 38 in jeder Neigungsstellung der zweiten Fördereinrichtung 16 zumindest teilweise durch das Deckelelement 24 verschlossen ist.

Hierzu ist das Deckelelement 24 und das Aufnahmeelement 28 in dem in Fig. 2 gezeigten Querschnitt im Wesentlichen kreissegmentförmig um die horizontale Schwenkachse 12 gekrümmt, wobei das Aufnahmeelement 28 und das Deckelelement 24 hinsichtlich der Krümmung derart einander angepasst sind, dass entweder das Deckelelement 24 auf einer Stützstruktur oder Fläche 29 des Aufnahmeelementes 28 aufliegen kann oder mit geringem gegenseitigen Abstand zu diesen verlaufen kann. Es versteht sich, dass zwischen dem Deckelelement 24 und dem Aufnahmeelement 28 Dichtungseinrichtungen vorgesehen sein können.

Der Krümmungsradius der einander angepassten Flächen oder Stützstrukturen liegt vorzugsweise im Bereich zwischen 80 und -100 cm, besonders bevorzugt im Bereich zwischen 80 % und 120 % der Breite der zweiten Fördereinrichtung 16. Der Durchmesser der Übergabeöffnung 36 und der Durchgangsöffnung 40 liegt z.B. je nach Bandbreite im Bereich zwischen 65 und 110 cm und vorzugsweise zwischen ca. 70 % und 100 % der Breite des Transportbandes 23.

Das Aufnahmeelement 28 erstreckt sich in Querrichtung zur zweiten Fördereinrichtung 16, vorzugsweise über dessen gesamte Breite, kann sich aber auch nach oben in Richtung auf das Deckelelement 24 verjüngen.

Fig. 3 zeigt eine perspektivische Ansicht auf die Materialübergabestelle zwischen der ersten und der zweiten Fördereinrichtung 16 unter einem flachen Neigungswinkel.

Aus Fig. 3 ist auch ersichtlich, dass das Deckelelement 24 nach hinten überstehen kann, wenn ein flacher Neigungswinkel für die zweite Fördereinrichtung 16 eingestellt ist.

Dagegen zeigt Fig. 2 die zweite Fördereinrichtung 16 mit einem steilen Neigungswinkel. Bei dem in Fig. 3 dargestellten Übergabeelement 30 ist eine Ausführungsform dargestellt, bei der die Wände 33 des Einlaufstutzens 32 und/oder des Teils 35 im Wesentlichen aus einem verschleißfesten flexiblem Material z.B. aus einem faserverstärkten Elastomermaterial gebildet sind.

Die Rückwand 27 des Aufnahmeelementes 28 verläuft unter jedem Neigungswinkel der zweiten Fördereinrichtung 16 schräg nach unten, und zwar geradlinig oder gekrümmt, derart dass kein abgefrästes Material 3 sich innerhalb des Aufnahmeelementes 28 rückstauen kann.

Ein flexibles Dichtelement 42 kann an dem Deckelelement 24 befestigt sein und auf einer Abdeckung 44 der zweiten Fördereinrichtung 16 gleiten, um den Übergangsbereich zwischen dem Aufnahmeelement 28 und der Abdeckung 44 in jeder Betriebsstellung dicht zu halten.

Fig. 4 zeigt ein zweites Ausführungsbeispiel der Übergabeeinrichtung, bei der das Deckelelement 24 einstückig mit dem Übergabeelement 30 ist und insofern gegenüber dem Übergabeelement 30 nicht schwenkbar ist. Fig. 4 ist ein Schnitt in der Ebene der vertikalen Schwenkachse 14.

Bei dieser Ausführungsform fällt die Übergabeöffnung 36 mit der Durchgangsöffnung 40 zusammen und bilden eine einheitliche Öffnung, die mit der Aufnahmeöffnung 38 zusammenwirkt. Soll der Durchmesser der Durchgangsöffnung 40 in Relation zur Breite des Transportbandes 23 größer sein, können die Tragarme 19 einen größeren gegenseitigen Abstand zumindest im Bereich des Deckelelementes 24 aufweisen.

Das Deckelelement 24 ist als Bestandteil des Übergabeelementes 30 sphärisch gekrümmt und das Aufnahmeelement 28 dieser sphärischen Krümmung an der Oberseite angepasst. Bei diesem Ausführungsbeispiel ist das Deckelelement 24 nicht an der portalähnlichen Tragstruktur 18 befestigt. Das Deckelelement 24 hat in der Draufsicht eine Außenkontur, die die möglichen Positionen der Aufnahmeöffnung 38 des Aufnahmeelementes 28 in einen seitlichem Schwenkbereich von ± 60° und in einem Neigungsbereich von ca. 25° bis 30° stets überdeckt.

Fig. 5 zeigt eine Draufsicht auf das Ausführungsbeispiel der Fig. 4, aus der die unterschiedlichen Positionen der Aufnahmeöffnung 38 je nach seitlicher Schwenkstellung und Neigungswinkel der zweiten Fördereinrichtung 16 gestrichelt dargestellt sind. Desweiteren ist ein Beispiel für die Außenkontur des Deckelelementes 24 dargestellt.

Fig. 5 zeigt eine Position mit einem flachen Neigungswinkel der zweiten Fördereinrichtung 16.

## Patentansprüche

1. Fräsmaschine (1) zum Bearbeiten von Bodenoberflächen, mit
- einer an einem Maschinenrahmen (2) quer zur Fahrtrichtung (5) gelagerten Fräseinrichtung (8),
- mindestens einer an dem Maschinenrahmen (2) angeordneten ersten Fördereinrichtung (10), die das abgefräste Material (3) von der Fräseinrichtung (8) übernimmt,
- mindestens einer zweiten, gegenüber dem Maschinenrahmen (2) und/oder der ersten Fördereinrichtung (10) um eine horizontale Schwenkachse (12) in einem vorgegebenen Neigungswinkelbereich und um eine vertikal verlaufende Schwenkachse (14) seitlich verschwenkbaren Fördereinrichtung (16), wobei
- die erste Fördereinrichtung (10) das abgefräste Material auf die zweite Fördereinrichtung (16) überträgt, und
- ein Übergabeelement (30) mit einer zu der vertikalen Schwenkachse (14) im Wesentlichen koaxialen, nach unten offenen ersten Übergabeöffnung (36) an der ersten Fördereinrichtung (10) und einem Aufnahmeelement (28) mit einer nach oben offenen Aufnahmeöffnung (38) an der zweiten Fördereinrichtung (16) vorgesehen ist, wobei an dem Aufnahmeelement (28) ein die Aufnahmeöffnung (38) zumindest überwiegend abdeckendes Deckelelement (24) angeordnet ist, das eine Durchgangsöffnung (40) aufweist, die die Übergabeöffnung (36) mit der Aufnahmeöffnung (38) verbindet,
**dadurch gekennzeichnet, dass**
das Aufnahmeelement (28) relativ zu dem Deckelelement (24) um die horizontale Schwenkachse (12) schwenkbar ist.

2. Fräsmaschine nach Anspruch 1, **dadurch gekennzeichnet, dass** das Deckelelement (24) auf der dem Aufnahmeelement (28) zugewandten Seite kreisbogenförmig um die horizontale Schwenkachse (12) gekrümmt ist und parallel zu einer in der Umgebung der Aufnahmeöffnung (38) angeordneten, dieser Krümmung angepassten Stützstruktur oder Fläche (29) des Aufnahmeelementes (28) verläuft oder anliegt.

3. Fräsmaschine (1) nach einem der Ansprüche 1 oder 2, **dadurch gekennzeichnet, dass** das Deckelelement (24) relativ zu dem Übergabeelement (30) um die vertikale Schwenkachse (14) gemeinsam mit dem Aufnahmeelement (28) schwenkbar ist.

4. Fräsmaschine (1) nach einem der Ansprüche 1 bis 3, **dadurch gekennzeichnet, dass** das Deckelelement (24) ein zu der Übergabeöffnung (36) und/oder zur Aufnahmeöffnung (38) koaxiales nach oben und/oder nach unten abstehendes Verbindungselement aufweist.

5. Fräsmaschine (1) nach einem der Ansprüche 1 bis 4, **dadurch gekennzeichnet, dass** das Aufnahmeelement (28) relativ zu dem Übergabeelement (30) um die horizontale Schwenkachse (12) und die vertikale Schwenkachse (14) schwenkbar ist

6. Fräsmaschine (1) nach einem der Ansprüche 1 bis 5, **dadurch gekennzeichnet, dass** an der ersten Fördereinrichtung (10) oder an dem Maschinenrahmen (2) eine um die vertikale Schwenkachse (14) schwenkbare Tragstruktur (18) befestigt ist, die die zweite Fördereinrichtung (16) trägt und eine Lagerung (26) für die horizontale Schwenkachse (12) aufweist.

7. Fräsmaschine (1) nach einem der Ansprüche 1 bis 6, **dadurch gekennzeichnet, dass** das Deckelelement (24) an der Tragstruktur (18) befestigt ist.

8. Fräsmaschine (1) nach einem der Ansprüche 1 bis 7, **dadurch gekennzeichnet, dass** das Übergabeelement (30) ortsfest an dem Abwurfende der ersten Fördereinrichtung (10) oder ortsfest an dem Maschinenrahmen (2) befestigt ist, und dass das Aufnahmeelement (28) ortsfest an der zweiten Fördereinrichtung (16) befestigt ist.

9. Fräsmaschine (1) nach einem der Ansprüche 1 bis 8, **dadurch gekennzeichnet, dass** das Aufnahmeelement (28) die Form eines an den Enden geschlossenen, sich konzentrisch zur horizontalen Schwenkachse (12) erstreckenden Rohrsegmentes mit kreisbogenartigem Querschnitt aufweist.

10. Fräsmaschine (1) nach einem der Ansprüche 5 bis 9, **dadurch gekennzeichnet, dass** das Deckelelement (24) auf der dem Aufnahmeelement (28) zugewandten Seite kugelförmig um den Kreuzungspunkt zwischen den Schwenkachsen (12,14) gekrümmt ist und an einer in der Umgebung der Aufnahmeöffnung (38) angeordneten, dieser Krümmung angepassten Fläche des Aufnahmelementes (28) anliegt, wobei das Aufnahmeelement (28) im Wesentlichen die Form eines Kugelsegmentes aufweist.

11. Fräsmaschine (1) nach einem der Ansprüche 1 bis 10, **dadurch gekennzeichnet, dass** das Deckelelement (24) zumindest in dem Kontaktbereich mit dem Aufnahmeelement (28) und/oder der zweiten Fördereinrichtung (16) ein flexibles Dichtelement (42) aufweist.

12. Übergabeeinrichtung für eine Fräsmaschine (1), bei der abgefrästes Material (3) von einer ersten Fördereinrichtung (10) auf eine zweite Fördereinrichtung (16) übertragbar ist, die relativ zu der ersten Fördereinrichtung (10) um eine vertikale Schwenkachse (14) und eine horizontale Schwenkachse (12) schwenkbar ist,
mit einem ortsfest zu der ersten Fördereinrichtung (10) befestigbaren Übergabeelement (30) mit einer zu der vertikalen Schwenkachse (14) im Wesentlichen koaxialen, nach unten offenen ersten Übergabeöffnung (36) und einem ortsfest an der zweiten Fördereinrichtung (16) befestigbaren Aufnahmeelement (28) mit einer nach oben offenen Aufnahmeöffnung (38),
wobei an dem Aufnahmeelement (28) ein die Aufnahmeöffnung (38) zumindest überwiegend abdeckendes Deckelelement (24) angeordnet ist, das eine Durchgangsöffnung (40) aufweist, die die Übergabeöffnung (36) mit der Aufnahmeöffnung (38) verbindet,
**dadurch gekennzeichnet, dass**
das Aufnahmeelement (28) relativ zu dem Deckelelement (24) um die horizontale Schwenkachse (12) schwenkbar ist.

13. Verfahren zur Übergabe von abgefrästem Material (3) von einer ersten Fördereinrichtung (10) einer Fräsmaschine (1) auf eine zweite Fördereinrichtung (16), die relativ zu der ersten Fördereinrichtung (10) um eine horizontale Schwenkachse (12) in einem vorgegebenen Neigungswinkelbereich und um eine vertikal verlaufende Schwenkachse (14) um einen vorgegebenen Schwenkwinkelbereich verschwenkt wird, bei dem das abgefräste Material (3) über eine Übergabeöffnung (36) eines Übergabeelementes (30) an der ersten Fördereinrichtung (10) und eine mit dem Übergabeelement (30) zusammenwirkende Aufnahmeöffnung (38) eines Aufnahmeelementes (28) an der zweiten Fördereinrichtung (16) übergeben wird,
wobei die Übergabeöffnung (36) mit der Aufnahmeöffnung (38) durch eine Durchgangsöffnung (40) eines Deckelelementes (24) verbunden wird, durch das die Aufnahmeöffnung (38) zumindest überwiegend abgedeckt wird,
**dadurch gekennzeichnet, dass**
das Aufnahmeelement (28) relativ zu dem Deckelelement (24) um die horizontale Schwenkachse (12) schwenkbar ist.

## Claims

1. Milling machine (1) for working ground surfaces, comprising
- a milling device (8) mounted at a machine frame (2) transverse to the direction of travel (5),
- at least one first conveying device (10) arranged at the machine frame (2) which accepts the milled-off material (3) from the milling device (8),
- at least one second conveying device (16) pivotable, relative to the machine frame (2) and/or the first conveying device (10), about a horizontal pivoting axis (12) in a predetermined inclination angle range, and laterally about a pivoting axis (14) extending in vertical direction, wherein
- the first conveying device (10) transfers the milled-off material onto the second conveying device (16),
- a transfer element (30) with a first transfer opening (36) essentially coaxial to the vertical pivoting axis (14) and open towards the bottom is provided at the first conveying device (10), and a reception element (28) with a reception opening (38) open towards the top is arranged at the second conveying device (16),
wherein a lid element (24) covering at least the major part of the reception opening (38) is arranged at the reception element (28), said lid element comprising a passage opening (40) which connects the transfer opening (36) with the reception opening (38),
**characterized in that**
the reception element (28) is pivotable, relative to the lid element (24), about the horizontal pivoting axis (12).

2. Milling machine in accordance with claim 1, **characterized in that** the lid element (24), on the side facing the reception element (28), is curved about the horizontal pivoting axis (12) in the shape of a circular arc, and extends parallel to a supporting structure or surface (29) of the reception element (28) arranged in the surrounding area of the reception opening (38) and adapted to said curvature, or rests against the same.

3. Milling machine (1) in accordance with one of the claims 1 or 2, **characterized in that** the lid element (24) is pivotable, relative to the transfer element (30), about the vertical pivoting axis (14) together with the reception element (28).

4. Milling machine (1) in accordance with one of the claims 1 to 3, **characterized in that** the lid element (24) comprises a connection element coaxial to the transfer opening (36) and/or to the reception opening (38), said connection element protruding upwards and/or downwards.

5. Milling machine (1) in accordance with one of the claims 1 to 4, **characterized in that** the reception element (28) is pivotable, relative to the transfer element (30), about the horizontal pivoting axis (12) and the vertical pivoting axis (14).

6. Milling machine (1) in accordance with one of the claims 1 to 5, **characterized in that** a supporting structure (18) pivotable about the vertical pivoting axis (14) is attached to the first conveying device (10) or to the machine frame (2), said supporting structure (18) supporting the second conveying device (16) and comprising a bearing (26) for the horizontal pivoting axis (12).

7. Milling machine (1) in accordance with one of the claims 1 to 6, **characterized in that** the lid element (24) is attached to the supporting structure (18).

8. Milling machine (1) in accordance with one of the claims 1 to 7, **characterized in that** the transfer element (30) is attached to the discharge end of the first conveying device (10) in a stationary fashion or to the machine frame (2) in a stationary fashion, and that the reception element (28) is attached to the second conveying device (16) in a stationary fashion.

9. Milling machine (1) in accordance with one of the claims 1 to 8, **characterized in that** the reception element (28) is in the form of a pipe section closed at the ends, extending concentrically to the horizontal pivoting axis (12) and having a cross-section in the way of a circular arc.

10. Milling machine (1) in accordance with one of the claims 5 to 9, **characterized in that** the lid element (24), on the side facing the reception element (28), is curved about the point of intersection between the pivoting axes (12, 14) in the shape of a sphere, and rests against a surface of the reception element (28) arranged in the surrounding area of the reception opening (38) and adapted to said curvature, with the reception element (28) being essentially in the form of a spherical segment.

11. Milling machine (1) in accordance with one of the claims 1 to 10, **characterized in that** the lid element (24) comprises, at least in the area of contact with the reception element (28) and/or the second conveying device (16), a flexible sealing element (42).

12. Transfer device for a milling machine (1), in which milled-off material (3) is transferable from a first conveying device (10) onto a second conveying device (16) which is pivotable, relative to the first conveying device (10), about a vertical pivoting axis (14) and a horizontal pivoting axis (12), comprising a transfer element (30) attachable relative to the first conveying device (10) in a stationary fashion with a first transfer opening (36) essentially coaxial to the vertical pivoting axis (14) and open towards the bottom, and a reception element (28) attachable to the second conveying device (16) in a stationary fashion with a reception opening (38) open towards the top,
wherein a lid element (24) covering at least the major part of the reception opening (38) is arranged at the reception element (28), said lid element (24) comprising a passage opening (40) which connects the transfer opening (36) with the reception opening (38),
**characterized in that**
the reception element (28) is pivotable, relative to the lid element (24), about the horizontal pivoting axis (12).

13. Method for the transfer of milled-off material (3) from a first conveying device (10) of a milling machine (1) onto a second conveying device (16) which is pivoted, relative to the first conveying device (10), about a horizontal pivoting axis (12) in a predetermined inclination angle range and about a vertical pivoting axis (14) in a predetermined pivoting angle range, in which the milled-off material (3) is transferred via a transfer opening (36) of a transfer element (30) at the first conveying device (10) and a reception opening (38) of a reception element (28) at the second conveying device (16) interacting with the transfer element (30),
wherein the transfer opening (36) is connected to the reception opening (38) by means of a passage opening (40) of a lid element (24) which covers at least the major part of the reception opening (38),
**characterized in that**
the reception element (28) is pivotable, relative to the lid element (24), about the horizontal pivoting axis (12).

## Revendications

1. Fraiseuse (1) destinée au traitement de surfaces du sol, avec
- un système de fraisage (8) supporté sur un cadre de machine (2) transversalement au sens de la marche (5),
- au moins un premier système de transport (10) qui est disposé sur le cadre de machine (2) et qui prend en charge à partir du système de fraisage (8) le matériau (3) enlevé par fraisage,
- au moins un deuxième système de transport (16) pouvant pivoter latéralement par rapport au cadre de machine (2) et/ou au premier système de transport (10) autour d'un axe de pivotement (12) horizontal dans une plage d'angle d'inclinaison prédéfinie et autour d'un axe de pivotement (14) vertical,
- le premier dispositif de transport (10) transférant sur le deuxième système de transport (16) le matériau enlevé par fraisage, et
- dans lequel il est prévu un élément de transfert (30) avec une première ouverture de transfert (36) ouverte vers le bas, essentiellement coaxiale à l'axe de pivotement (14) vertical, sur le premier dispositif de transport (10), et avec un élément de réception (28) avec une ouverture de réception (38) ouverte vers le haut, sur le deuxième système de transport (16),
un élément de couvercle (24) recouvrant au moins de façon prédominante l'ouverture de réception (38) étant disposé sur l'élément de réception (28) et présentant une ouverture de passage (40) qui raccorde l'ouverture de transfert (36) à l'ouverture de réception (38),
**caractérisée en ce que**
l'élément de réception (28) peut pivoter relativement à l'élément de couvercle (24) autour de l'axe de pivotement (12) horizontal.

2. Fraiseuse (1) selon la revendication 1, **caractérisée en ce que**, sur le côté tourné vers l'élément de réception (28), l'élément de couvercle (24) est courbé en forme d'arc de cercle autour de l'axe de pivotement (12) horizontal et est parallèle ou adjacent à une structure d'appui ou surface (29) de l'élément de réception (28) disposée dans l'environnement de l'ouverture de réception (38) et adaptée à cette courbure.

3. Fraiseuse (1) selon l'une des revendications 1 ou 2, **caractérisée en ce que** l'élément de couvercle (24) peut, de concert avec l'élément de réception (28), pivoter relativement à l'élément de transfert (30) autour de l'axe de pivotement (14) vertical.

4. Fraiseuse (1) selon l'une des revendications 1 à 3, **caractérisée en ce que** l'élément de couvercle (24) présente un élément de raccordement qui est coaxial à l'ouverture de transfert (36) et/ou à l'ouverture de réception (38) et qui fait saillie vers le haut et/ou vers le bas.

5. Fraiseuse (1) selon l'une des revendications 1 à 4, **caractérisée en ce que** l'élément de réception (28) peut pivoter relativement à l'élément de transfert (30) autour de l'axe de pivotement (12) horizontal et de l'axe de pivotement (14) vertical.

6. Fraiseuse (1) selon l'une des revendications 1 à 5, **caractérisée en ce qu'**une structure porteuse (18) pouvant pivoter autour de l'axe de pivotement (14) vertical est fixée sur le premier dispositif de transport (10) ou sur le cadre de machine (2), et porte le deuxième système de transport (16) et présente un support (26) pour l'axe de pivotement (12) horizontal.

7. Fraiseuse (1) selon l'une des revendications 1 à 6, **caractérisée en ce que** l'élément de couvercle (24) est fixé sur la structure porteuse (18).

8. Fraiseuse (1) selon l'une des revendications 1 à 7, **caractérisée en ce que** l'élément de transfert (30) est fixé de façon stationnaire sur l'extrémité de déversement du premier système de transport (10) ou de façon stationnaire sur le cadre de machine (2), et **en ce que** l'élément de réception (28) est fixé de façon stationnaire sur le deuxième système de transport (16).

9. Fraiseuse (1) selon l'une des revendications 1 à 8, **caractérisée en ce que** l'élément de réception (28) présente la forme d'un segment tubulaire, de section transversale du type arc de cercle, qui est fermé aux extrémités, et qui s'étend de façon concentrique à l'axe de pivotement (12) horizontal.

10. Fraiseuse (1) selon l'une des revendications 5 à 9, **caractérisée en ce que**, sur le côté tourné vers l'élément de réception (28), l'élément de couvercle (24) est courbé en forme de sphère autour du point de croisement entre les axes de pivotement (12, 14) et est adjacent à une surface de l'élément de réception (28) qui est disposée dans l'environnement de l'ouverture de réception (38) et qui est adaptée à cette courbure, l'élément de réception (28) présentant essentiellement la forme d'un élément sphérique.

11. Fraiseuse (1) selon l'une des revendications 1 à 10, **caractérisée en ce que** l'élément de couvercle (24) présente un élément d'étanchéité (42) flexible au moins dans la zone de contact avec l'élément de réception (28) et/ou avec le deuxième système de transport (16).

12. Système de transfert pour une fraiseuse (1), dans lequel le matériau (3) enlevé par fraisage peut être transféré à partir d'un premier système de transport (10) vers un deuxième système de transport (16) qui peut pivoter relativement au premier système de transport (10) autour d'un axe de pivotement (14) vertical et d'un axe de pivotement (12) horizontal,
avec un élément de transfert (30) pouvant être fixé de façon stationnaire par rapport au premier système de transport (10), avec une première ouverture de transfert (36) ouverte vers le bas, essentiellement coaxiale à l'axe de pivotement (14) vertical, et avec un élément de réception (28) pouvant être fixé de façon stationnaire sur le deuxième système de transport (16) avec une ouverture de réception (38) ouverte vers le haut,
un élément de couvercle (24) recouvrant au moins de façon prédominante l'ouverture de réception (38) étant disposé sur l'élément de réception (28) et présentant une ouverture de passage (40) qui raccorde l'ouverture de transfert (36) à l'ouverture de réception (38),
**caractérisé en ce que**
l'élément de réception (28) peut pivoter relativement à l'élément de couvercle (24) autour de l'axe de pivotement (12) horizontal.

13. Procédé destiné au transfert de matériau (3) enlevé par fraisage à partir d'un premier système de transport (10) d'une fraiseuse (1) vers un deuxième système de transport (16) qui est amené à pivoter relativement au premier système de transport (10) autour d'un axe de pivotement (12) horizontal dans une plage d'angle d'inclinaison prédéfinie et autour d'un axe de pivotement (14) vertical selon une plage d'angle de pivotement prédéfinie, dans lequel le matériau (3) enlevé par fraisage est transféré via une ouverture de transfert (36) d'un élément de transfert (30) sur le premier dispositif de transport (10) et via une ouverture de réception (38) d'un élément de réception (28), qui coopère avec l'élément de transfert (30), sur le deuxième système de transport (16),
l'ouverture de transfert (36) étant raccordée à l'ouverture de réception (38) par une ouverture de passage (40) d'un élément de couvercle (24) par lequel l'ouverture de réception (38) est couverte au moins de façon prédominante,
**caractérisé en ce que**
l'élément de réception (28) peut pivoter relativement à l'élément de couvercle (24) autour de l'axe de pivotement (12) horizontal.
